# FASCICULE DE BREVET EUROPEEN

(11) **EP 2 631 044 B1**
(45) Date de publication et mention de la délivrance du brevet: **14.10.2015**
(21) Numéro de dépôt: 13305137.5
(22) Date de dépôt: 05.02.2013
(51) Int. Cl.: B26B 1/04

(54) **Système de verrouillage de lame en position depliée pour couteau à lame repliable**
Schneidenverriegelungsvorrichtung für den ausgeklappten Zustand für Messer mit einklappbarer Schneide
System for locking a blade in extended position for a retractable knife

(30) Priorité: 21.02.2012 FR 1251562
(43) Date de publication de la demande: 28.08.2013
(73) Titulaire: Wildsteer, 42580 l'Etrat (FR)
(72) Inventeur: De Buyer-Mimeure, Edouard, 42580 L'ETRAT (FR)
(74) Mandataire: Cabinet Laurent & Charras

(56) Documents cités:
- DE-U1-202009 008 278
- FR-A1- 2 732 637
- FR-A1- 2 782 287
- US-A1- 2005 194 238
- US-A1- 2009 193 664

## Description

### DOMAINE TECHNIQUE

La présente invention se rapporte au secteur technique des instruments de coutelleries et notamment au secteur technique des couteaux à lame repliable. L'invention concerne plus particulièrement un système de verrouillage de lame en position dépliée pour couteau à lame repliable.

L'invention trouve notamment une application avantageuse dans le domaine des couteaux du type dit « outdoor » (en terminologie anglaise), couteaux de survie et couteaux tactiques.

### ART ANTERIEUR

Dans l'état de la technique actuel, il existe plusieurs solutions permettant de verrouiller la lame, en position dépliée, d'un couteau à lame repliable.

Une première technique consiste par exemple en un système de verrouillage de lame par friction. C'est uniquement le frottement de la lame contre les platines de la partie formant manche qui verrouille la lame du couteau en position dépliée. Sur certains modèles de couteaux, le pivot de la lame est réalisé par une vis, il est alors possible de resserrer l'axe pour ajuster la friction désirée. Cette technique ne donne pas une entière satisfaction, le verrouillage de la lame n'est pas optimal.

Un seconde technique consiste en ce que la partie supérieure du talon de la lame est crochetée par une tige métallique insérée entre les platines, dans la partie supérieure. La lame est ainsi complètement verrouillée. Pour la libérer, il faut actionner un ressort, placé sur le dos ou en arrière du manche, qui libère la tige de blocage. Cette technique donne une entière satisfaction en termes de verrouillage mais comprend cependant des risques de déverrouillages accidentels lorsqu'il est nécessaire de maintenir fermement le manche du couteau.

Une troisième technique est divulguée par le document FR 2 782 287 qui divulgue un système de verrouillage de lame conforme au préambule de la revendication 1.

Il existe de nombreux systèmes de verrouillage de lame en position dépliée pour couteaux à lame repliable, chacun avec ses avantages et inconvénients et chacun avec un degré de verrouillage plus ou moins important.

### EXPOSE DE L'INVENTION

L'invention à donc pour objectif de pallier les inconvénients précités et ainsi de proposer une alternative à ces systèmes de verrouillage qui donne une entière satisfaction à son utilisateur en termes d'efficacité du verrouillage et de suppression de tous risques de déverrouillages accidentels.

Un autre objectif de l'invention est notamment de fournir un système de verrouillage de lame en position dépliée qui soit réversible pour se monter autant sur un couteau pour gaucher que sur un couteau pour droitier.

Un autre objectif est également de fournir une garde pour protéger la main de l'utilisateur d'un couteau équipé d'un système de verrouillage de lame en position dépliée selon l'invention.

En d'autres termes, l'objectif est de fournir un système optimal de verrouillage de lame en position dépliée pour couteaux à lame repliable.

Pour résoudre les problèmes précités, il a ainsi été mis au point un système de verrouillage de lame en position dépliée, pour couteau à lame repliable comprenant une partie formant manche permettant à un utilisateur de saisir le couteau, et une lame montée pivotante par rapport à cette partie formant manche, la lame étant apte à pivoter pour adopter soit une position dépliée d'utilisation, soit une position repliée de rangement, dans laquelle elle se trouve partiellement cachée dans ladite partie formant manche.

Selon l'invention, ledit système de verrouillage de lame en position dépliée comprend :
- des premiers moyens de verrouillage agencés sur le dessus du couteau, aptes à coopérer avec la lame et à adopter une première position de verrouillage de la lame en position dépliée et une deuxième position de non verrouillage de la lame et ;
- des deuxièmes moyens de verrouillage aptes à coopérer avec lesdits premiers moyens de verrouillage et à adopter, une première position de verrouillage desdits premiers moyens de verrouillage dans la première position de verrouillage de la lame, et une deuxième position de non verrouillage dans laquelle lesdits deuxièmes moyens de verrouillage forcent lesdits premiers moyens de verrouillage à adopter la deuxième position de non verrouillage de la lame.

De cette manière, le verrouillage de la lame en position dépliée est optimal.

Avantageusement et pour éviter tous risques de déverrouillages accidentels, le système de verrouillage de lame en position dépliée selon l'invention comprend des troisièmes moyens de verrouillage aptes à coopérer avec lesdits deuxièmes moyens de verrouillage et à adopter une première position de verrouillage desdits deuxièmes moyens de verrouillage dans la première position de verrouillage, et une deuxième position de non verrouillage.

Selon une autre caractéristique de l'invention, les troisièmes moyens de verrouillage sont aptes à coopérer avec les deuxièmes moyens de verrouillage de sortes que lorsque lesdits troisièmes moyens de verrouillage passent de la deuxième position de non verrouillage à la première position de verrouillage, lesdits deuxième et premiers moyens de verrouillage passent successivement de la deuxième position de non verrouillage à la première position de verrouillage.

De cette manière, cette caractéristique donne la possibilité à l'utilisateur d'effectuer l'opération de verrouillage et déverrouillage de la lame du couteau en une seule action et d'une seule main.

Selon une forme de réalisation préférée de l'invention, lesdits premiers moyens de verrouillage se présentent sous la forme d'une lame souple comprenant un évidement apte à coopérer, lorsque ladite lame souple est dans la première position de verrouillage, avec un doigt présent sur la partie supérieure du talon de la lame. La partie supérieure du talon de la lame étant celle opposée au tranchant de la lame.

Lesdits deuxièmes moyens de verrouillage se présentent sous la forme d'une première pièce montée pivotante sur la partie formant manche, ladite première pièce comprenant une partie formant crochet apte à coopérer, lorsque ladite première pièce se trouve dans la première position de verrouillage, avec un ergot présent sur lesdits premiers moyens de verrouillage, pour verrouiller lesdits premiers moyens de verrouillage dans la première position de verrouillage de la lame, et, ladite première pièce comprend une partie formant excentrique apte à coopérer, lorsque ladite première pièce se trouve dans la deuxième position de non verrouillage, avec lesdits premiers moyens de verrouillage pour les forcer à adopter la deuxième position de non verrouillage de la lame, ladite première pièce comprend un élément formant levier pour permettre par l'action sur ledit élément formant levier, de passer la première pièce dans la première ou la deuxième position.

Selon une autre caractéristique de l'invention, l'élément formant levier des deuxièmes moyens de verrouillage constitue, lorsqu'ils sont dans la première position de verrouillage, une garde afin de protéger la main de l'utilisateur.

Selon une forme de réalisation préférée de l'invention, lesdits troisièmes moyens de verrouillage se présentent sous la forme d'une deuxième pièce montée pivotante sur la partie formant manche, ladite deuxième pièce comprenant une partie formant butée apte à coopérer, lorsque ladite deuxième pièce se trouve dans la première position de verrouillage, pour empêcher la rotation de ladite première pièce, ladite deuxième pièce comprend un élément formant levier pour permettre par l'action sur ledit élément formant levier, de passer la deuxième pièce dans la première ou la deuxième position.

Avantageusement, la première pièce comprend un bossage permettant l'encliquetage de la deuxième pièce.

Selon une autre caractéristique de l'invention, dans le système de verrouillage de lame en position dépliée selon l'invention, les premiers moyens de verrouillage sont réversibles en position et les deuxièmes et troisièmes moyens de verrouillage sont aptes à être montés d'un côté ou de l'autre de la partie formant manche.

Cela permet de notamment de pouvoir adapter le système de verrouillage de lame en position dépliée autant sur un couteau conçu pour un gaucher que sur un couteau conçu pour un droitier.

De préférence, le système de verrouillage de lame en position dépliée est monté sur un couteau du type dit « outdoor » (en terminologie anglaise), couteau de survie et couteau tactique.

### BREVE DESCRIPTION DES DESSINS

D'autres caractéristiques et avantages de l'invention ressortiront clairement de la description qui en est faite ci-après, à titre indicatif et nullement limitatif, en référence aux figures annexées, dans lesquelles :
- la figure 1 est une représentation schématique en perspective représentant le système de verrouillage de lame en position dépliée selon l'invention, monté sur un couteau à lame repliable, la lame étant en position dépliée d'utilisation et les trois moyens de verrouillage sont dans la première position de verrouillage ;
- la figure 2 est une représentation schématique vue de face représentant la lame du couteau représenté sur la figure 1 ;
- la figure 3 est une représentation schématique vue de face représentant les premiers moyens de verrouillage du système de verrouillage de lame en position dépliée selon l'invention ;
- la figure 4 est une représentation schématique vue de face représentant l'âme centrale du couteau représenté sur la figure 1 ;
- la figure 5 est une représentation schématique vue de face représentant l'une des deux platines de la partie formant manche du couteau représenté sur la figure 1, les deux platines étant identiques ;
- la figure 6 est une représentation schématique vue de face représentant les deuxièmes moyens de verrouillage du système de verrouillage de lame en position dépliée selon l'invention ;
- la figure 7 est une représentation schématique vue de face représentant les troisièmes moyens de verrouillage du système de verrouillage de lame en position dépliée selon l'invention ;
- la figure 8 est une représentation schématique vue de face du couteau représenté sur la figure 1, la lame étant partiellement repliée et les premiers, deuxièmes et troisièmes moyens de verrouillage étant dans la deuxième position de non verrouillage ;
- la figure 9 est une représentation schématique similaire à celle de la figure 8, la lame étant en position dépliée d'utilisation et les premiers, deuxièmes et troisièmes moyens de verrouillage étant dans la deuxième position de non verrouillage ;
- la figure 10 est une représentation schématique similaire à celle de la figure 9, les premiers et deuxièmes moyens de verrouillage étant dans la première position de verrouillage et les troisièmes moyens de verrouillage étant dans la deuxième position de non verrouillage ;
- la figure 11 est une représentation schématique similaire à celle de la figure 10, les premiers, deuxièmes et troisièmes moyens de verrouillage étant dans la première position de verrouillage ;
- les figures 12 et 13 sont des représentations schématiques vues de dessus du couteau représenté sur la figure 1, les moyens de verrouillages de lame étant respectivement agencés sur la droite et sur la gauche du couteau, ces figures permettent de représenter la réversibilité desdits moyens de verrouillage ;

### EXPOSE DETAILLE DE L'INVENTION

Les figures 1 à 13 représentent une forme de réalisation préférée du système de verrouillage (1) de lame (4) selon l'invention, monté sur un couteau (2) à lame repliable, comprenant une partie formant manche (3) permettant à un utilisateur de saisir le couteau (2), et une lame (4) montée pivotante par rapport à cette partie formant manche (3). La lame (4) est apte à pivoter pour adopter soit une première position repliée de rangement, dans laquelle elle se trouve partiellement cachée dans ladite partie formant manche (3), soit une deuxième position dépliée d'utilisation.

La partie formant manche (3) est constituée par une pièce formant une âme centrale (5), recouverte par deux platines (6) de formes ergonomiques pour la main d'un utilisateur. Les deux platines (6) sont de préférences identiques. La lame (4) est montée pivotante autour d'un axe (7) traversant le talon (4a) de ladite lame (4) et la partie d'extrémité des deux platines (6). La lame (4) est donc apte à adopter deux positions, une première position repliée de rangement, dans laquelle la lame (4) est en butée contre la partie formant âme centrale (5) et partiellement cachée dans la partie formant manche (3), entre les deux platines (6), et une deuxième position dépliée d'utilisation, dans laquelle la lame (4) est complètement dépliée, en alignement avec la partie formant manche (3) et en butée contre la partie formant âme centrale (5).

Le système de verrouillage (1) de lame (4) selon l'invention comprend des premiers moyens de verrouillage (8) se présentant sous la forme d'une lame souple (8), agencée sur le dessus du couteau (2), en contact avec les tranches des deux platines (6) et fixée sur l'âme centrale (5). Cette lame souple (8) est apte à adopter deux positions, une première position de verrouillage de la lame (4) en position dépliée et une deuxième position de non verrouillage de ladite lame (4). A cet effet, la lame souple (8) comprend à son extrémité en regard de la lame (4), un évidement (8a) apte à coopérer avec un doigt (9) présent sur la partie supérieure du talon (4a) de la lame (4), en regard de la lame souple (8). Ainsi, lors du pivotement de la lame (4), lorsque celle-ci arrive en butée contre la partie formant âme centrale (5), le doigt (9) présent sur la partie supérieure du talon (4a) de la lame (4) pénètre dans l'évidement (8a) formé dans la lame souple (8). Ceci a pour effet de crocheter la lame souple (8) sur le talon (4a) de la lame (4) du couteau (2) et de verrouiller ladite lame (4) en position dépliée.

Le système de verrouillage (1) de lame (4) selon l'invention comprend en outre des deuxièmes moyens de verrouillage (10) aptes à adopter deux positions, une première position de verrouillage desdits premiers moyens de verrouillage (8) dans la première position de verrouillage de la lame (4) en position dépliée, et une deuxième position de non verrouillage, dans laquelle lesdits deuxièmes moyens de verrouillage (10) forcent lesdits premiers moyens de verrouillage (8) à adopter la deuxième position de non verrouillage de la lame (4). A cet effet, lesdits deuxièmes moyens de verrouillage (10) se présentent sous la forme d'une première pièce (10) montée pivotante autour d'un axe (10a) traversant à la fois ladite première pièce (10) et la partie d'extrémité des deux platines (6) de la partie formant manche (3). Ladite première pièce (10) comprend une partie formant crochet (10b) réalisée notamment par le ménagement d'une encoche (10c) dans la matière de ladite première pièce (10). Cette encoche (10c) est apte à coopérer, après pivotement de ladite première pièce (10) jusqu'à une première position de verrouillage, avec un ergot (8b) présent sur la partie latérale de la lame souple (8) pour verrouiller celle-ci en position de verrouillage de la lame (4) du couteau (2) en position dépliée. Cette première pièce (10) comprend également une partie formant excentrique (10d) et apte, après pivotement de ladite première pièce (10) dans le sens inverse jusqu'à une deuxième position de non verrouillage, à soulever ladite lame souple (8) et désengager le doigt (9) de la lame (4) du couteau (2) de l'évidement (8a) de la lame souple (8), afin de forcer ladite lame souple (8) à adopter une deuxième position de non verrouillage de la lame (4) du couteau (2). Enfin, ladite première pièce (10) comprend, une partie, opposée à l'encoche, formant levier (10e) et destinée à permettre à l'utilisateur de manipuler ladite première pièce (10) et de la faire passer de la première à la deuxième position.

La partie formant bras de levier (10e) se prolonge d'une longueur déterminée pour permettre, lorsque ladite première pièce (10) est dans la première position de verrouillage, de réaliser une garde pour protéger la main de l'utilisateur. Plus précisément, ladite partie formant levier (10e) se prolonge dans une direction sensiblement perpendiculaire à la direction de l'axe général de la lame (4) du couteau (2).

Le système de verrouillage (1) de lame (4) selon l'invention comprend avantageusement des troisièmes moyens de verrouillage (11) aptes à adopter deux positions, une première position de verrouillage desdits deuxièmes moyens de verrouillage (10) dans la première position de verrouillage, et une deuxième position de non verrouillage. A cet effet, lesdits troisièmes moyens de verrouillage (11) se présentent sous la forme d'une deuxième pièce (11) montée pivotante autour d'un axe (11a) traversant à la fois ladite deuxième pièce (11) et la partie d'extrémité d'au moins une des deux platines (6) de la partie formant manche (3). Ladite deuxième pièce (11) comprend une partie formant butée (11b) apte à coopérer, après le pivotement de ladite deuxième pièce (11) jusqu'à la première position de verrouillage, avec ladite première pièce (10) pour empêcher son pivotement et verrouiller ladite première pièce (10) dans la première position de verrouillage. Ladite deuxième pièce (11) comprend, une partie, opposée à la partie formant butée (11b), formant levier (11c) et destinée à permettre à l'utilisateur de manipuler ladite deuxième pièce (11) et de la faire passer de la première à la deuxième position.

Ladite deuxième pièce (11) est plus précisément apte à pivoter jusqu'à faire butée contre la partie formant excentrique (10d) de la première pièce (10). Et, avantageusement, un bossage (10f) est formé sur ladite première pièce (10), entre la partie formant levier (10e) et l'excentrique (10d), de manière à encliqueter la partie formant butée (11b) de la deuxième pièce (11) entre ledit bossage (10f) et ladite partie formant levier (10e) de manière à maintenir ladite deuxième pièce (11) en position de verrouillage et éviter tout risque de déverrouillage accidentel.

Ladite deuxième pièce (11) permet également de verrouiller ladite première pièce (10) dans la première position de verrouillage qui est également une position dans laquelle la partie formant levier (10e) de ladite première pièce (10) forme une garde (12) pour la main de l'utilisateur. En d'autres termes, ladite deuxième pièce (11) permet de verrouiller ladite première pièce (10) en position de garde (12). Cela permet alors de sécuriser la garde (12) contre tout déverrouillage accidentel causé par exemple par un choc sur ladite garde (12) lorsque le couteau (2) est utilisé pour des opérations de frappes par exemple. Le positionnement de la main de l'utilisateur derrière ladite garde (12) réduit également les risques de déverrouillages accidentels car ladite main permet de garder la garde (12) en position et donc de garder la première pièce (10) dans la première position de verrouillage.

Pour permettre également un maintien de la lame (4) dans la deuxième position repliée de rangement, ladite lame (4) comprend dans la partie inférieure de son talon, destinée à être cachée entre les deux platines (6), une partie formant crochet (13). Cette partie formant crochet (13) est apte à coopérer avec un élément faisant saillie (non représenté) agencé sur une des deux platines (6) et en débordement intérieur. En d'autres termes, l'élément faisant saillie est agencé sur la paroi d'une des deux platines (6), entres lesdites deux platines (6). Ainsi, lorsque la lame (4) est repliée, la partie formant crochet (13) coopère avec l'élément faisant saillie pour s'encliqueter. De cette manière, la lame (4) est maintenue en position repliée et les risques de dépliage accidentel de la lame (4) du couteau (2) sont évités.

D'une manière déjà connue de l'Homme du Métier, l'élément faisant saillie agencé entre les deux platines (6) peut être réalisé par un ressort fixé à une extrémité à une des parois interne de l'une des platines (6) et muni à l'autre extrémité d'une bille apte à coopérer avec la partie formant crochet (13) de la lame (4) du couteau (2).

Ainsi, lors de l'utilisation, la lame (4) du couteau (2) est par exemple initialement repliée et encliquetée entre les deux platines (6) de la partie formant manche (3). L'utilisateur doit donc exercer une force suffisante sur la lame (4) en tirant dessus pour la décliqueter et la faire passer dans la position dépliée d'utilisation. Lorsque la lame (4) arrive en butée sur la partie formant âme centrale (5), et que le doigt (9) de ladite lame (4) pénètre dans l'évidement (8a) présent dans la lame souple (8), l'utilisateur fait pivoter la première pièce (10) par l'intermédiaire de la partie formant levier (10e) de ladite première pièce (10) afin de la faire passer dans la première position de verrouillage de la lame souple (8).

L'utilisateur fait ensuite pivoter la deuxième pièce (11) par l'intermédiaire de la partie formant levier (11c) de ladite deuxième pièce (11) pour la faire passer dans la première position de verrouillage de la première pièce (10).

La lame (4) du couteau (2) est ainsi verrouillée en position d'une manière optimale et tout déverrouillage accidentel est supprimé.

La configuration des deux pièces pivotantes (10, 11) jouant les rôles des deuxièmes (10) et troisièmes (11) moyens de verrouillage donne la possibilité à l'utilisateur d'effectuer l'opération de verrouillage et déverrouillage de la lame (4) du couteau (2) en une seule action. En effet, en agissant uniquement sur la deuxième pièce (11) et en la faisant pivoter pour la faire passer dans la première position de verrouillage, celle-ci fait automatiquement passer la première pièce pivotante (10) dans la première position de verrouillage. Les opérations de verrouillage et déverrouillage des deuxièmes (10) et troisièmes (11) moyens de verrouillage peuvent être effectuée d'une seule main.

En référence aux figures 12 et 13, les premiers moyens de verrouillage (8) sont réversibles en position et les deuxièmes (10) et troisièmes (11) moyens de verrouillage sont aptes à être montés d'un côté ou de l'autre de la partie formant manche (3). De cette manière le système de verrouillage (1) de lame (4) en position dépliée est réversible et peut se monter autant sur un couteau (2) pour gaucher que sur un couteau (2) pour droitier.

Comme il ressort de ce qui précède, l'invention fournit ainsi un système de verrouillage de lame en position dépliée pour couteau (2) à lame (4) repliable dont le verrouillage de ladite lame (4) en position dépliée est optimal. Le système de verrouillage (1) selon l'invention a l'avantage d'être réversible pour se monter autant sur un couteau (2) pour gaucher que sur un couteau (2) pour droitier. Le système de verrouillage selon l'invention fourni également une garde (12) pour protéger la main de l'utilisateur et est de conception simple, sure et rationnelle.

Il va de soi que l'invention n'est pas limitée à la forme de réalisation décrite ci-dessus à titre d'exemple mais qu'elle s'étend à toutes les formes de réalisations couvertes par les revendications ci-annexées.

## Revendications

1. Système de verrouillage (1) de lame (4) en position dépliée pour couteau (2) à lame (4) repliable, comprenant une partie formant manche (3) permettant à un utilisateur de saisir le couteau (2), et une lame (4) montée pivotante par rapport à cette partie formant manche (3), la lame (4) étant apte à pivoter pour adopter soit une position dépliée d'utilisation, soit une position repliée de rangement, dans laquelle elle se trouve partiellement cachée dans ladite partie formant manche (3), ledit système de verrouillage (1) comprenant des premiers moyens de verrouillage (8) agencés sur le dessus du couteau et aptes à adopter :
- une première position dans laquelle lesdits premiers moyens (8) verrouillent la lame (4) en position dépliée et,
- une deuxième position dans laquelle lesdits premiers moyens (8) ne verrouillent pas la lame (4) en position dépliée,
***caractérisé en ce qu**'*il comprend des deuxièmes moyens de verrouillage (10) aptes à adopter :
- une première position dans laquelle lesdits deuxièmes moyens (10) verrouillent les premiers moyens (8) dans leur première position de verrouillage de la lame (4) et,
- une deuxième position dans laquelle lesdits deuxièmes moyens (10) forcent lesdits premiers moyens (8) à adopter leur deuxième position de non verrouillage de la lame (4).

2. Système (1) de verrouillage selon la revendication 1, *caractérisé* ***en ce qu*'il** comprend des troisièmes moyens de verrouillage (11) aptes à adopter :
- une première position dans laquelle lesdits troisièmes moyens (11) verrouillent les deuxièmes moyens (10) dans leur première position de verrouillage et,
- une deuxième position dans laquelle lesdits troisièmes moyens (11) ne verrouillent pas les deuxièmes moyens (10).

3. Système (1) de verrouillage selon la revendication 2, ***caractérisé en ce que*** les troisièmes moyens de verrouillage (11) sont aptes à coopérer avec les deuxièmes moyens de verrouillage (10) de sorte que lorsque lesdits troisièmes moyens de verrouillage (11) passent de la deuxième position de non verrouillage à la première position de verrouillage, lesdits deuxième (10) et premiers (8) moyens de verrouillage passent successivement de la deuxième position de non verrouillage à la première position de verrouillage.

4. Système (1) de verrouillage selon la revendication 1, ***caractérisé en ce que*** lesdits premiers moyens de verrouillage (8) se présentent sous la forme d'une lame souple (8) comprenant un évidement (8a) apte à coopérer, lorsque ladite lame souple (8) est dans la première position de verrouillage, avec un doigt (9) présent sur le talon (4a) de la lame (4).

5. Système (1) de verrouillage selon la revendication 4, ***caractérisé en ce que*** lesdits deuxièmes moyens de verrouillage (10) se présentent sous la forme d'une première pièce (10) montée pivotante sur la partie formant manche (3), ladite première pièce (10) comprenant une partie formant crochet (10b) apte à coopérer, lorsque ladite première pièce (10) se trouve dans la première position de verrouillage, avec le doigt (9) présent sur lesdits premiers moyens de verrouillage (8), pour verrouiller lesdits premiers moyens de verrouillage (8) dans la première position de verrouillage de la lame (4), et, ladite première pièce (10) comprend une partie formant excentrique (10d) apte à coopérer, lorsque ladite première pièce se trouve dans la deuxième position de non verrouillage, avec lesdits premiers moyens de verrouillage (8) pour les forcer à adopter la deuxième position de non verrouillage de la lame (4), ladite première pièce comprend un élément formant levier (10e) pour permettre par l'action sur ledit élément formant levier (10e), de passer la première pièce dans la première ou la deuxième position.

6. Système (1) de verrouillage selon la revendication 5, ***caractérisé en ce que*** l'élément formant levier (10e) des deuxièmes moyens de verrouillage (10) constitue, lorsqu'ils sont dans la première position de verrouillage, une garde (12) afin de protéger la main de l'utilisateur.

7. Système (1) de verrouillage selon les revendications 2 et 5, ***caractérisé en ce que*** lesdits troisièmes moyens de verrouillage (11) se présentent sous la forme d'une deuxième pièce (11) montée pivotante sur la partie formant manche (3), ladite deuxième pièce (11) comprenant une partie formant butée (11b) apte à coopérer, lorsque ladite deuxième pièce (11) se trouve dans la première position de verrouillage, pour empêcher la rotation de ladite première pièce (10), ladite deuxième pièce (11) comprend un élément formant levier (11c) pour permettre par l'action sur ledit élément formant levier (11c), de passer la deuxième pièce (11) dans la première ou la deuxième position.

8. Système (1) de verrouillage selon la revendication 7, ***caractérisé en ce que*** la première pièce comprend un bossage (10f) permettant l'encliquetage de la deuxième pièce (11).

9. Système (1) de verrouillage selon la revendication 2, ***caractérisé en ce que*** les premiers moyens de verrouillage (8) sont réversibles en position et les deuxièmes (10) et troisièmes (11) moyens de verrouillage sont aptes à être montés d'un côté ou de l'autre de la partie formant manche (3).

10. Système (1) de verrouillage selon l'une quelconque des revendications précédentes, ***caractérisé en ce qu*'il** est monté sur un coteau du type couteau de survie ou couteau tactique.

## Patentansprüche

1. Verriegelungssystem (1) einer Klinge (4) in ausgefahrener Position für ein Messer (2) mit einer einklappbaren Klinge (4), umfassend einen einen Griff (3) bildenden Teil, der einem Nutzer das Ergreifen des Messers (2) erlaubt, und eine Klinge (4), die schwenkbar im Verhältnis zu diesem einen Griff (3) bildenden Teil montiert ist, wobei die Klinge (4) geeignet ist, zu schwenken, um entweder eine ausgefahrene Nutzungsposition oder eine eingezogene Verstauposition anzunehmen, in der sie teilweise in dem genannten, einen Griff (3) bildenden Teil verborgen ist, wobei das genannte Verriegelungssystem (1) erste Verriegelungsmittel (8) umfasst, die auf der Oberseite des Messers angeordnet sind und geeignet sind,:
- eine erste Position, in der die genannten ersten Mittel (8) die Klinge (4) in der ausgefahrenen Position verriegeln, und
- eine zweite Position, in der die genannten ersten Mittel (8) die Klinge (4) nicht in der ausgefahrenen Position verriegeln,
zu übernehmen,
**dadurch gekennzeichnet, dass** es zweite Verriegelungsmittel (10) umfasst, die geeignet sind:
- eine erste Position, in der die genannten zweiten Mittel (10) die ersten Mittel (8) in ihrer ersten Verriegelungsposition der Klinge (4) verriegeln, und
- eine zweite Position, in der die genannten zweiten Mittel (10) die genannten ersten Mittel (8) zwingen, ihre zweite Position der Nicht-Verriegelung der Klinge (4) zu übernehmen,
zu übernehmen.

2. Verriegelungssystem (1) gemäß Anspruch 1, **dadurch gekennzeichnet, dass** es dritte Verriegelungsmittel (11) umfasst, die geeignet sind:
- eine erste Position, in der die genannten dritten Mittel (11) die zweiten Mittel (10) in ihrer ersten Verriegelungsposition verriegeln, und
- eine zweite Position, in der die genannten dritten Mittel (11) die zweiten Mittel (10) nicht verriegeln,
zu übernehmen.

3. Verriegelungssystem (1) gemäß Anspruch 2, **dadurch gekennzeichnet, dass** die dritten Verriegelungsmittel (11) geeignet sind, mit den zweiten Verriegelungsmitteln (10) derart zusammenzuwirken, dass die genannten dritten Verriegelungsmittel (11) von der zweiten Nicht-Verriegelungsposition in die erste Verriegelungsposition übergeben, wobei die genannten zweiten (10) und ersten (8) Verriegelungsmittel sukzessive von der zweiten Nicht-Verriegelungsposition in die erste Verriegelungsposition übergehen.

4. Verriegelungssystem (1) gemäß Anspruch 1, **dadurch gekennzeichnet, dass** die genannten ersten Verriegelungsmittel (8) die Form einer elastischen Klinge (8) aufweisen, umfassend eine Ausnehmung (8a), die, wenn die genannte elastische Klinge (8) in der ersten Verriegelungsposition ist, geeignet ist, mit einem Finger (9) zusammenzuwirken, der auf dem Absatz (4a) der Klinge (4) vorhanden ist.

5. Verriegelungssystem (1) gemäß Anspruch 4, **dadurch gekennzeichnet, dass** die genannten zweiten Verriegelungsmittel (10) die Form eines ersten Stücks (10) aufweisen, das schwenkbar auf dem einen Griff (3) bildenden Teil montiert ist, wobei das genannte erste Stück (10) einen einen Haken (10b) bildenden Teil aufweist, der geeignet ist, mit dem Finger (9), der auf den genannten ersten Verriegelungsmitteln (8) vorhanden ist, zusammenzuwirken, wenn sich das genannte erste Stück (10) in der ersten Verriegelungsposition befindet, um die genannten ersten Verriegelungsmittel (8) in der ersten Verriegelungsposition der Klinge (4) zu verriegeln, und das genannte erste Stück (10) einen einen Exzenter (10d) bildenden Teil umfasst, der geeignet ist, mit den genannten ersten Verriegelungsmitteln (8) zusammenzuwirken, wenn sich das genannte erste Teil in der zweiten Nicht-Verriegelungsposition befindet, um sie zu zwingen, die zweite Nicht-Verriegelungsposition der Klinge (4) zu übernehmen, wobei das erste Stück ein einen Hebel (10e) bildendes Element umfasst, um durch die Wirkung auf das genannte, einen Hebel (10e) bildende Element den Übergang des ersten Stücks in die erste oder die zweite Position zu erlauben.

6. Verriegelungssystem (1) gemäß Anspruch 5, **dadurch gekennzeichnet, dass** das einen Hebel (10e) bildende Element der zweiten Verriegelungsmittel (10) ein Heft (12) bildet, wenn sie in der ersten Verriegelungsposition sind, um die Hand des Nutzers zu schützen.

7. Verriegelungssystem (1) gemäß Ansprüchen 2 und 5, **dadurch gekennzeichnet, dass** die genannten dritten Verriegelungsmittel (11) die Form eines zweiten Stücks (11) aufweisen, das schwenkbar auf dem einen Griff (3) bildenden Teil montiert ist, wobei das genannte zweite Stück (11) einen einen Anschlag (11b) bildenden Teil umfasst, der geeignet ist, zusammenzuwirken, wenn sich das genannte zweite Stück (11) in der ersten Verrieglungsposition befindet, um die Rotation des genannten ersten Stücks (10) zu verhindern, wobei das genannte zweite Stück (11) ein einen Hebel (11c) bildendes Element umfasst, um durch die Wirkung auf das genannte, einen Hebel (11c) bildenden Element den Übergang des zweiten Stücks (11) in die erste oder die zweite Position zu ermöglichen.

8. Verriegelungssystem (1) gemäß Anspruch 7, **dadurch gekennzeichnet, dass** das erste Stück einen Buckel (10f) umfasst, der das Einrasten des zweiten Stücks (11) ermöglicht.

9. Verriegelungssystem (1) gemäß Anspruch 2, **dadurch gekennzeichnet, dass** die ersten Verriegelungsmittel (8) in der Position umkehrbar sind und die zweiten (10) und dritten (11) Verriegelungsmittel geeignet sind, auf der einen oder der anderen Seite des einen Griff (3) bildenden Teils montiert zu werden.

10. Verriegelungssystem (1) gemäß einem der voranstehenden Ansprüche, **dadurch gekennzeichnet, dass** es auf einem Messer vom Typ Überlebensmesser oder taktisches Messer montiert ist.

## Claims

1. °/ Locking system (1) of a blade (4) in the extended position for a knife (2) with a folding blade (4) and a handle (3), that allows the user to hold the knife (2), and a mounted blade (4) that turns towards this handle (3), the blade (4) can be pivoted to either an extended position when in use or to a folded position when not in use, in which position it is partially hidden inside the said handle (3), the said locking system (1) includes first locking means (8) arranged on the top of the knife and be able to adopt:
- A first position wherein the said first means (8) lock the blade (4) in the extended position and,
- A second position wherein the said first means (8) do not lock the blade (4) in the extended position,
**characterised in that** it comprises the second locking means (10) able to adopt:
-A first position wherein the said second means (10) lock the first means (8) in their first locking position of the blade (4) and,
-A second position wherein the said second means (10) force the said first means (8) to adopt their second non-locking position of the blade (4).

2. °/ Locking system (1) according to claim 1, **characterised in that** it comprises third locking means (11) able to adopt:
- A first position wherein the said third means (11) lock the second means (10) in their first locking position and,
- A second position wherein the said third means (11) do not lock the second means (10).

3. °/ Locking system (1) according to claim 2, **characterised in that** the third locking means (11) are able to cooperate with the second locking means (10) so that when the said third locking means (11) move from the second non-locking position to the first locking position, the said second (10) and first (8) locking means successively move from the second non-locking position to the first locking position.

4. °/ Locking system (1) according to claim 1, **characterised in that** the said first locking means (8) are in the form of a flexible blade (8) with a hole (8a), adapted to cooperate with a finger (9) on the heel (4a) of the blade (4) when the said flexible blade (8) is in the first locking position.

5. °/ Locking system (1) according to claim 4, **characterised in that** the said second locking means (10) are in the form of a first pivoting part (10) mounted on the handle (3), the said first part (10) includes a hook portion (10b) adapted to cooperate with the finger (9) on the said first locking means (8) for locking the said first locking means (8) in the first locking position of the blade (4) when the said first part (10) is in the first locking position, and the said first part (10) includes an eccentric portion (10d) adapted to cooperate with the said first locking means (8) to force them to adopt the second non-locking position of the blade (4) when the said first part is in the second non-locking position, the said first part includes a lever element (10e) that moves the first part into the first or second position by operating the said lever element (10e).

6. °/ Locking system (1) according to claim 5, **characterised in that** the lever element (10e) of the second locking means (10) forms a guard (12) in order to protect the user's hand when they are in the first locking position.

7. °/ Locking system (1) according to claims 2 and 5, **characterised in that** the said third locking means (11) are in the form of a second pivoting part (11) mounted on the handle (3), the said second part (11) includes a stop element (11b) adapted to prevent the rotation of the said first part (10) when the said second part (11) is in the first locking position, the said second part (11) includes a lever element (11c) that moves the second part (11) into the first or second position by operating the said lever element (11c).

8. °/ Locking system (1) according to claim 7, **characterised in that** the first part includes a boss (10f) allowing the clipping of the second part (11).

9. °/ Locking system (1) according to claim 2, **characterised in that** the first locking means (8) are reversible in position and the second (10) and third (11) locking means can be mounted on either side of the handle (3).

10. °/ Locking system (1) according to any of the previous claims, **characterised in that** it is mounted on a survival knife or tactical knife.
